# FASCICULE DE BREVET EUROPEEN

(11) **EP 0 870 998 B1**
(45) Date de publication et mention de la délivrance du brevet: **19.06.2002**
(21) Numéro de dépôt: 98440069.7
(22) Date de dépôt: 07.04.1998
(51) Int. Cl.: F24H 9/12, F24H 9/00

(54) **Chaudière à injection basse d'eau de retour dans le corps de chauffe**
Heizkessel mit Rücklaufwassereinspritzung unten im Heizkörper
Boiler with return water injection in the lower part of the heat exchanger

(30) Priorité: 11.04.1997 FR 9704646
(43) Date de publication de la demande: 14.10.1998
(73) Titulaire: DE DIETRICH THERMIQUE, 67110 Niederbronn-les-Bains (FR)
(72) Inventeur: Engel, Alfred, 67500 Haguenau (FR)
(74) Mandataire: Metz, Paul

(56) Documents cités:
- EP-A- 0 429 371
- EP-A- 0 693 661
- DE-U- 9 404 811

## Description

La présente invention se rapporte à une chaudière avec injection basse d'eau de retour dans le corps de chauffe. Une telle chaudière est connue du document DE-A-9404811.

Les installations actuelles de chauffage central par fluide caloporteur fonctionnent majoritairement à plus faible température que les anciennes.

Cet état est la conséquence de plusieurs facteurs.

D'abord les pertes liées à la distribution sont directement proportionnelles à la température du fluide caloporteur. Pour diminuer les pertes, il convient d'opérer à plus faible température.

Ensuite, l'isolation des habitations permet de fonctionner à plus faible température tout en gardant une impression de confort.

Finalement, la mise en place et l'utilisation plus fréquente du chauffage par le sol a modifié la conception des installations et leur niveau de fonctionnement en ce qui concerne les températures du fluide caloporteur.

Cette demande a amené les constructeurs de chaudières à modifier leur produit pour le rendre compatible et résistant pour ce mode de fonctionnement à des températures d'eau de retour plus faibles, se situant généralement entre 25°C et 40°C.

Ces températures refroidissent les parois de la chambre de combustion et il arrive que des produits de combustion se condensent sur les parois de cette chambre de combustion entraînant une accélération de la corrosion du corps de chauffe.

La présente invention a pour but de limiter ces condensations tout en permettant un abaissement sensible des températures d'eau de retour et ceci en induisant à l'intérieur de chaque échangeur et autour du foyer un courant tournant d'homogénéisation avec l'eau en cours de réchauffage. Ainsi, l'eau en contact avec les parois du foyer se trouve à une température plus élevée que celle entrant dans la chaudière en provenance du circuit de retour.

A cet effet, l'invention se rapporte à une chaudière comprenant les caractéristiques de la revendication 1.

L'absence de corrosion et la possibilité d'un fonctionnement sans perte de fiabilité à des températures d'eau de retour plus faibles constituent les principaux avantages de l'invention.

D'autres caractéristiques et avantages de l'invention apparaîtront dans la description qui suit, donnée à titre d'exemple et accompagnée des dessins qui représentent :
. la figure 1, une vue en coupe d'un échangeur asymétrique d'un corps de chauffe d'une chaudière sectionnable, les flèches montrant la circulation de l'eau à l'intérieur de l'échangeur
. la figure 2, une vue en coupe d'un échangeur symétrique d'un corps de chauffe d'une chaudière sectionnable, les flèches montrant la circulation de l'eau à l'intérieur de l'échangeur ;
. la figure 3, une vue agrandie de la zone d'injection dans le cas de l'échangeur asymétrique ;
. la figure 4, une vue agrandie de la zone d'injection dans le cas de l'échangeur symétrique ;
. la figure 5, une coupe schématique en long d'un corps de chauffe sectionnable d'une chaudière équipée des moyens d'injection selon l'invention ;
. la figure 6, une coupe schématique en long d'un corps de chauffe monobloc d'une chaudière équipée des moyens d'injection selon l'invention.

L'invention procède de l'idée générale inventive qui consiste à créer une circulation d'eau dissymétrique dans la chaudière pour ramener une partie de l'eau chaude du haut vers le bas qui vient se mélanger à l'eau de retour. Cette fonction générale est obtenue en injectant l'eau de retour dans une direction convenable au pied de chaque élément échangeur.

L'invention s'applique principalement mais non exclusivement aux chaudières sectionnables, c'est-à-dire à celles comprenant un corps de chauffe 1 formé d'éléments échangeurs de chaleur tels que 2, 3, 4, 5, 6 dont un élément échangeur de façade avant 2 et un élément échangeur de façade arrière 6, par exemple en fonte, assemblés les uns aux autres en juxtaposition longitudinale au moyen de liaisons hydrauliques 7 utilisant des pièces de jonction appelées nipples telles que 8.

Le corps de chauffe présente classiquement, une sortie d'eau chaude 9 appelée départ à l'orifice haut du dernier élément échangeur 6 et une entrée d'eau froide 10 appelée retour à l'orifice bas du même dernier élément échangeur 6.

La sortie 9 et l'entrée 10 sont reliées hydrauliquement à un circuit de distribution d'eau chauffée par une source de chaleur brûlant un combustible dans un foyer 11.

Sous certaines conditions, l'eau de retour à faible température de l'installation peut provoquer la formation dans l'élément échangeur arrière d'une zone de condensation au niveau de l'injection de l'eau de retour et au niveau du foyer.

Il est connu que cette zone de condensation provoque une corrosion qui conduit à une réduction notable de la durée de vie du dernier élément échangeur et, partant de tout le corps de chauffe de la chaudière.

Or, il s'avère souhaitable et intéressant, pour toutes les raisons indiquées ci-dessus, d'opérer avec des températures d'eau de retour les plus faibles possibles.

La présente invention permet pour une chaudière formée d'une pluralité d'éléments échangeurs, et plus généralement pour un corps de chauffe quelconque 12 (figure 6), d'accepter des températures d'eau de retour particulièrement basses situées par exemple entre 40°C et 25°C, c'est-à-dire d'utiliser l'eau à des températures de retour direct des circuits de chauffage par radiateurs, mais aussi et surtout de retour direct des méandres des conduits des chauffages par le sol qui fonctionnent à des températures faibles car destinés à établir une température ambiante de base peu élevée.

On décrira ci-après une forme de réalisation de l'invention en référence aux figures des dessins. Il est bien entendu que la portée de l'invention s'étend notamment à des chaudières à corps de chauffe 12 non sectionnable tel que représenté sur la figure 6.

On monte par l'avant ou par l'arrière de la chaudière dans le canal représenté par l'alignement des passages inférieurs des éléments échangeurs un tube longitudinal creux injecteur-distributeur 13 qui s'étend de préférence sur l'ensemble de la longueur du corps de chauffe 12. Ce tube injecteur-distributeur 13 est de section suffisamment inférieure à celle des orifices bas tels que 14,15 des éléments échangeurs pour permettre une bonne circulation de l'eau de part et d'autre de ces échangeurs de chaleur. Le tube injecteur-distributeur 13 prend naissance au niveau de l'orifice bas du dernier échangeur recevant sur l'entrée 10 le raccordement du circuit de retour. Il comporte, par exemple à ce niveau, un évasement ou une bride ou tout autre moyen permettant à son extrémité 16 d'occuper toute la section de ce raccordement et donc de recevoir tout le flux du liquide de retour. Le tube injecteur-distributeur 13 est par exemple obturé ou pourvu d'une restriction c'est-à-dire d'un passage à section inférieure à son autre extrémité 17 opposée à son entrée dans le corps de chauffe de la chaudière.

Bien entendu, le montage ou la configuration inverse peut exister à savoir une entrée dans le corps de chauffe de la chaudière par la face avant de cette dernière.

Ce tube injecteur-distributeur 13 comporte au droit de chaque chambre inférieure 18 de chaque échangeur délimitée par les orifices inférieurs 14 et 15 au moins un orifice de sortie 19 par exemple équipé d'une buse de sortie. Le ou les orifices 19 sont situé(s) sur le même coté de l'élément échangeur, par exemple celui placé du côté droit sur les figures 1 et 2. Ces buses sont prévues pour injecter et diffuser l'eau de retour à la base même de chacun des éléments échangeurs.

Ces buses sont orientées de préférence de façon à diriger le jet d'injection dans la direction générale du canal ou des canaux montant(s) tels que 20 délimité(s) par les parois immédiatement adjacentes aux orifices 14 et 15. Les sections de sortie des buses sont déterminées en fonction de la puissance de la chaudière, du nombre d'éléments échangeurs et des températures d'eau de retour et de départ.

Le tube injecteur-distributeur 13 forme une véritable rampe d'injection par laquelle arrive, de préférence, la totalité de l'eau de retour.

Selon le type et la géométrie des échangeurs, la conformation intérieure de cette partie inférieure diffère. On a représenté sur les figures 1 et 2 deux variantes de base d'éléments échangeurs, d'une part asymétriques, et d'autre part symétriques.

Il s'agit d'abord d'échangeurs dissymétriques tels que 21 à zone d'étranglement 22 (figures 1 et 3), c'est-à-dire ceux dont la conformation intérieure présente au droit des orifices un canal montant dont le volume intérieur présente un étranglement 23 par le rapprochement des parois. Cette conformation provient également de sa forme générale extérieure.

On choisira de préférence le volume le long duquel se propage naturellement le flux montant. Il s'agit dans le cas de ce type d'élément échangeur du volume montant définissant le canal 20 situé à droite sur les figures 1 et 3. Comme indiqué, ce volume présente pour des impératifs mécaniques et de fonderie un étranglement 23 constituant la conformation adaptée pour réaliser les conditions d'un effet Venturi. La ou les buses des orifices 19 est ou sont dirigée(s) de façon à être centrée(s) par rapport à ces formes pour bénéficier de l'effet Venturi, c'est-à-dire dans la zone médiane du canal montant 20 à l'intérieur de l'élément échangeur. Il en résulte une accélération locale de la vitesse de l'eau et un appel consécutif d'eau favorisant la circulation de l'eau dans le sens des flèches.

En raison du mouvement tournant de l'eau ainsi généré au sein de chaque élément échangeur, l'eau chaude du haut de l'élément échangeur est entraînée vers le bas par une dépression d'appel. Ce mouvement, indiqué par des flèches sur les figures 1 et 3, présente une certaine force permettant à l'homogénéisation de se faire rapidement. L'eau froide de retour ne se trouve plus en contact direct avec les parois adjacentes car injectée au centre du canal montant 20 débouchant en partie basse de chaque élément échangeur mais mélangée rapidement avec de l'eau déjà chaude.

On comprend l'intérêt de l'invention qui évite aux parois proches de l'entrée d'eau de retour d'être soumises à une température favorisant la condensation et donc la corrosion de la zone adjacente de la paroi extérieure de l'échangeur. La durée de vie de l'échangeur est ainsi augmentée et on peut sans crainte faire fonctionner l'installation à des températures de retour plus basses et donc améliorer ses performances.

Il peut s'agir également d'échangeurs dits symétriques 24 (figures 2 et 4) selon lesquels il existe deux canaux identiques de part et d'autre des orifices bas d'un même élément échangeur. Dans ce cas, on créera la circulation d'eau dissymétrique par une buse d'injection dirigée montante vers le canal montant 20 adjacent du même côté de l'échangeur, par exemple la partie de droite comme représenté sur les figures 2 et 4.

L'injection unilatérale engendre un mouvement tournant de l'eau représenté par les flèches sur les figures 2 et 4 et un effet d'homogénéisation permettant à l'eau froide de se mélanger rapidement à l'eau ambiante et de se réchauffer suffisamment pour éviter les inconvénients précités.

En cas de besoin, pour augmenter encore l'effet d'homogénéisation, on pourra prévoir au voisinage de chaque buse une deuxième buse légèrement décalée en orientation par rapport à la première.

Comme représenté sur la figure 6, la présente invention s'applique également aux chaudières de forme de corps de chauffe 12 différente, par exemple celles en acier. Pour ces chaudières, le corps de chauffe 12 n'est plus formé par la juxtaposition d'éléments échangeurs successifs mais par un volume intérieur libre ou divisé par des parois intermédiaires totales ou partielles.

L'injection ponctuelle d'eau de retour par un tube intérieur bas présentant des orifices équipés de buses formant une rampe d'injection permet également d'obtenir pour ces chaudières une dépression suffisante pour l'effet recherché à savoir la création d'un courant tournant.

Pour ce type de chaudières tous les avantages énoncés ci-dessus sont également conservés.

## Revendications

1. Chaudière dont le corps de chauffe présente, une sortie (9) d'eau chaude constituant le départ pour la distribution de l'eau chaude dans le circuit de chauffage, une entrée (10) d'eau à plus faible température reliée au retour de l'eau du circuit de chauffage en vue de son réchauffage et un tube longitudinal creux (13) injecteur d'eau se développant sur la totalité de la longueur du corps de chauffe de la chaudière, dans laquelle le tube longitudinal creux d'injection (13) est prévu en partie basse de la chaudière, ledit tube d'injection (13) recevant l'eau de retour présente d'une part une extrémité arrière obturée et une extrémité avant montée sur le retour de l'eau de chauffage et d'autre part une pluralité de buses d'injection dirigées d'un seul et même côté par rapport au plan médian longitudinal de la chaudière pour engendrer dans la chaudière un courant tournant destiné à mélanger et à homogénéiser l'eau de retour entrante à faible température avec l'eau ambiante à l'intérieur de la chaudière déjà chaude ou en cours de réchauffage.

2. Chaudière selon la revendication 1, **caractérisée en ce que** toute l'eau de retour arrive dans le corps de chauffe par l'intermédiaire du tube d'injection (13).

3. Chaudière selon la revendication 1 ou 2 **caractérisée en ce que** les orifices (19) sont équipés de buses.

4. Chaudière selon la revendication 3 précédente **caractérisée en ce que** les buses sont orientées de façon à diriger le jet d'injection dans la direction générale du canal ou des canaux montant(s) (20) délimité(s) par les parois immédiatement adjacentes aux orifices inférieurs (14, 15) des échangeurs de chaleur.

5. Chaudière selon l'une quelconque des revendications précédentes **caractérisée en ce que** le tube d'injection (13) comporte au niveau de chaque buse une deuxième buse dirigée dans une direction légèrement différente.

6. Chaudière selon l'une quelconque des revendications précédentes **caractérisée en ce que** le tube d'injection (13) est alimenté en eau à réchauffer par le circuit d'eau de retour à la chaudière par la face arrière de l'échangeur arrière de cette dernière.

7. Chaudière selon l'une quelconque des revendications précédentes de 1 à 5 **caractérisée en ce que** le tube d'injection (13) est alimenté en eau à réchauffer par le circuit d'eau de retour à la chaudière par la face avant de l'échangeur avant de cette dernière.

8. Chaudière selon l'une quelconque des revendications précédentes, **caractérisée en ce que** le corps de chauffe est formé d'éléments échangeurs de chaleur assemblés en juxtaposition longitudinale et présentant en partie supérieure d'un échangeur d'extrémité un départ d'eau chaude et en partie inférieure arrière d'un échangeur d'extrémité un retour d'eau à réchauffer, chaque élément échangeur de chaleur présentant des orifices inférieurs (14, 15) délimitant entre eux une chambre inférieure ouverte (18), les éléments échangeurs de chaleur étant traversés en partie basse par le tube d'injection (13) à travers les orifices inférieurs (14, 15).

9. Chaudière selon l'une quelconque des revendications précédentes **caractérisée en ce que** le ou les échangeurs de chaleur est ou sont dissymétrique(s) et présente(nt) au voisinage de sa ou leur entrée inférieure un étranglement (23) débouchant sur un canal montant (20) et **en ce que** la ou les buses des orifices (19) est ou sont dirigée(s) de façon à être centrée(s) par rapport aux formes définissant l'étranglement (23) pour bénéficier de l'effet Venturi, c'est-à-dire dans la zone médiane du canal montant (20) à l'intérieur de l'élément échangeur de chaleur.

10. Chaudière selon la revendication 8, **caractérisée en ce que** l'élément échangeur est symétrique et **en ce que** le tube d'injection (13) traverse chaque chambre inférieure ouverte (18) située entre deux orifices inférieurs (14, 15) de chaque échangeur de chaleur.

11. Chaudière selon la revendication 10 précédente, **caractérisée en ce que** la buse d'injection que présente le tube d'injection (13) est dirigée selon une zone médiane du canal montant adjacent (20).

12. Chaudière selon l'une quelconque des revendications 1 à 7 **caractérisée en ce que** le corps de chauffe de la chaudière est monobloc et **en ce que** le tube d'injection (13) longe la partie médiane inférieure.

13. Chaudière selon la revendication 12 précédente, **caractérisée en ce que** le corps de chauffe présente des cloisonnements intérieurs délimitant des chambres partiellement ouvertes et **en ce qu'**au moins une buse est présente au droit de chaque chambre.

## Claims

1. Boiler whose heating element has a hot water outlet (9) which constitutes the starting point for the distribution of hot water in the heating circuit, an inlet (10) for water at a lower temperature which is connected to the water return line of the heating circuit for reheating the water, and a hollow longitudinal tube (13) for injecting water which extends over the entire length of the heating element of the boiler, wherein the hollow longitudinal injection tube (13) is provided at the lower portion of the boiler, the injection tube (13) receiving the return water has, on the one hand, a closed rear end and a front end which is arranged on the return line of the heating water and, on the other hand, a plurality of injection nozzles which are directed at one and the same side relative to the longitudinal centre plane of the boiler in order to generate in the boiler an eddy current which is intended to mix and homogenise the return water, which enters at a low temperature, with ambient water inside the boiler which is already hot or which is being reheated.

2. Boiler according to claim 1, **characterised in that** all of the return water reaches the heating element via the injection tube (13).

3. Boiler according to claim 1 or 2, **characterised in that** the openings (19) are provided with nozzles.

4. Boiler according to preceding claim 3, **characterised in that** the nozzles are orientated in order to direct the injection jet in the general direction of the rising duct(s) (20) which is/are delimited by the walls which are immediately adjacent to the lower openings (14, 15) of the heat exchangers.

5. Boiler according to any one of the preceding claims, **characterised in that** the injection tube (13) comprises, in the region of each nozzle, a second nozzle which is directed in a slightly different direction.

6. Boiler according to any one of the preceding claims, **characterised in that** the injection tube (13) is supplied with water to be reheated by the circuit for returning water to the boiler by the rear face of the rear exchanger of the boiler.

7. Boiler according to any one of the preceding claims 1 to 5, **characterised in that** the injection tube (13) is supplied with water to be reheated by the circuit for returning water to the boiler by the front face of the front exchanger of the boiler.

8. Boiler according to any one of the preceding claims, **characterised in that** the heating element is formed by heat exchanger elements which are assembled in a longitudinal juxtaposed arrangement and which have, at the upper portion of an end exchanger, an outlet for hot water and, at the lower rear portion of an end exchanger, a return line for water to be reheated, each heat exchanger element having lower openings (14, 15) which together delimit an open lower chamber (18), the injection tube (13) extending through the lower portion of the heat exchanger elements via the lower openings (14, 15).

9. Boiler according to any one of the preceding claims, **characterised in that** the heat exchanger(s) is/are asymmetrical and has/have, adjacent to the lower inlet thereof, a necking (23) which opens into a rising duct (20), and **in that** the nozzle(s) of the openings (19) is/are directed in order to be centred relative to the shapes which define the necking (23) in order to take advantage of the Venturi effect, that is to say, in the median zone of the rising duct (20) inside the heat exchanger element.

10. Boiler according to claim 8, **characterised in that** the exchanger element is symmetrical and **in that** the injection tube (13) extends through each open lower chamber (18) which is located between two lower openings (14, 15) of each heat exchanger.

11. Boiler according to preceding claim 10, **characterised in that** the injection nozzle, which the injection tube (13) has, is directed in accordance with a median zone of the adjacent rising duct (20).

12. Boiler according to any one of claims 1 to 7, **characterised in that** the heating element of the boiler is a single piece and **in that** the injection tube (13) runs along the lower median portion.

13. Boiler according to preceding claim 12, **characterised in that** the heating element has internal partitions which delimit partially open chambers and **in that** at least one nozzle is provided at right-angles to each chamber.

## Patentansprüche

1. Kessel, dessen Heizkörper einen Ablauf (9) für heißes Wasser, welcher den Zulauf für die Versorgung eines Heizkreislaufes mit Heißwasser bildet, einen Einlauf (10) für Wasser mit niedrigerer Temperatur, welcher mit dem Rücklauf des Wassers aus dem Heizkreislauf zur Vorwärmung desselben verbunden ist, und ein hohles, longitudinales Einspritzrohr (13) für das Wasser aufweist, welches sich über die gesamte Länge des Heizkörpers des Kessels erstreckt, in welchem das hohle, longitudinale Einspritzrohr (13) in einem unteren Bereich des Kessels angeordnet ist, wobei das das Rücklaufwasser aufnehmende Einspritzrohr (13) einerseits ein verschlossenes hinteres Ende und ein mit dem Rücklauf des zu erwärmenden Wassers verbundenes vorderes Ende, andererseits eine Mehrzahl von Einspritzdüsen aufweist, welche nach ein und derselben Seite bezüglich einer Längsmittelebene des Kessels ausgerichtet sind, um in dem Kessel eine Kreisströmung zu erzeugen, welche zum Mischen und Homogenisieren des eintretenden Rücklaufwassers niedrigerer Temperatur mit dem bereits heißen oder vorgewärmten Umgebungswasser im Innern des Kessels dient.

2. Kessel nach Anspruch 1, **dadurch gekennzeichnet, daß** das gesamte Rücklaufwasser über das Einspritzrohr (13) in den Heizkörper eintritt.

3. Kessel nach Anspruch 1 oder 2, **dadurch gekennzeichnet, daß** die Öffnungen (19) mit Düsen ausgestattet sind.

4. Kessel nach Anspruch 3, **dadurch gekennzeichnet, daß** die Düsen derart ausgerichtet sind, daß sie den Einspritzstrahl in Hauptrichtung eines oder mehrerer Steigkanäle (20) leiten, welche von Wandungen begrenzt sind, die an untere Durchlässe (14, 15) von Wärmetauschern unmittelbar angrenzen.

5. Kessel nach einem der vorangehenden Ansprüche, **dadurch gekennzeichnet, daß** das Einspritzrohr (13) auf dem Niveau jeder Düse eine zweite Düse aufweist, die in eine wenig abweichende Richtung gerichtet ist.

6. Kessel nach einem der vorangehenden Ansprüche, **dadurch gekennzeichnet, daß** das Einspritzrohr (13) mit dem aus dem Rücklaufwasser in den Kessel vorzuwärmenden Wasser von der Rückseite des hinteren Wärmetauschers des Kessels beaufschlagt ist.

7. Kessel nach einem der vorangehenden Ansprüche 1 bis 5, **dadurch gekennzeichnet, daß** das Einspritzrohr (13) mit dem aus dem Rücklaufwasser in den Kessel vorzuwärmendem Wasser von der Vorderseite des vorderen Wärmetauschers des Kessels beaufschlagt ist.

8. Kessel nach einem der vorangehenden Ansprüche, **dadurch gekennzeichnet, daß** der Heizkörper von in Längsrichtung nebeneinander angeordneten Wärmetauscherelementen zusammengesetzt ist und im oberen Bereich eines endständigen Wärmetauschers einen Ablauf für das heiße Wasser und im unteren hinteren Bereich eines endständigen Wärmetauschers einen Rücklauf für das vorzuwärmende Wasser aufweist, wobei jedes Wärmetauscherelement mit unteren Durchlässen (14, 15) ausgestattet ist, die zwischen sich eine offene untere Kammer (18) begrenzen, wobei die Wärmetauscherelemente im unteren Bereich von dem Einspritzrohr (13) quer durch die unteren Durchlässe (14, 15) durchsetzt sind.

9. Kessel nach einem der vorangehenden Ansprüche, **dadurch gekennzeichnet, daß** der oder die Wärmetauscher asymmetrisch ist/sind und im Bereich seines/ihres unteren Zulaufs eine in einen Steigkanal (20) übergehende Verengung (23) aufweist/aufweisen, und daß die Düse oder Düsen der Öffnungen (19) derart ausgerichtet ist/sind, daß sie auf die die Verengung (23) bildende Form zum Erzielen eines Venturi-Effektes zentriert ist/sind, d.h. in die Mittelzone des Steigkanals (20) im Innern der Wärmetauscherelemente.

10. Kessel nach Anspruch 8, **dadurch gekennzeichnet, daß** das Wärmetauscherelement symmetrisch ist, und daß das Einspritzrohr (13) jede offene untere Kammer (18) zwischen zwei unteren Durchlässen (14, 15) eines jeden Wärmetauschers durchsetzt.

11. Kessel nach dem vorangehenden Anspruch 10, **dadurch gekennzeichnet, daß** die Einspritzdüse, mit welcher das Einspritzrohr (13) ausgestattet ist, entsprechend einer Mittelzone des benachbarten Steigkanals (20) ausgerichtet ist.

12. Kessel nach einem der Ansprüche 1 bis 7, **dadurch gekennzeichnet, daß** der Heizkörper des Kessels einstückig ausgebildet ist, und daß das Einspritzrohr (13) entlang der unteren Mittelzone geführt ist.

13. Kessel nach dem vorangehenden Anspruch 12, **dadurch gekennzeichnet, daß** der Heizkörper innenseitige Unterteilungen aufweist, welche teilweise offene Kammern begrenzen, und daß jeder Kammer wenigstens eine Düse zugeordnet ist.
